# NEUE EUROPÄISCHE PATENTSCHRIFT

(11) **EP 0 737 096 B2**
(45) Veröffentlichungstag und Bekanntmachung des Hinweises auf die Entscheidung über den Einspruch: **27.12.2000**
(45) Hinweis auf die Patenterteilung: 23.07.1997
(21) Anmeldenummer: 95903247.5
(22) Anmeldetag: 21.12.1994
(51) Int. Cl.: B01F 15/00

(54) **VERWENDUNG EINER MISCHEINRICHTUNG ZUM CONCHIEREN**
USE OF A MIXING DEVICE FOR CONCHING
UTILISATION D'UN MELANGEUR POUR CONCHER

(30) Priorität: 30.12.1993 DE 4344995
(43) Veröffentlichungstag der Anmeldung: 16.10.1996
(73) Patentinhaber: Lücke, Roland, Dr., 33104 Paderborn (DE)
(72) Erfinder: LÜCKE, Roland, D-33104 Paderborn (DE); MEYER, Thomas, D-33106 Paderborn (DE); LÜKE, Bernhard, D-33106 Paderborn (DE)
(74) Vertreter: KOHLER SCHMID + PARTNER
(86) Internationale Anmeldenummer: DE9401513
(87) Internationale Veröffentlichungsnummer: WO9517951

(56) Entgegenhaltungen:
- DE-A- 1 782 585
- DE-A- 2 801 460
- DE-A- 3 034 200
- DE-A- 3 344 531
- FR-A- 1 383 354
- GB-A- 2 158 365
- Vortrag von Rainer Schmidt an der "Schoko-Technik '89" des ZDS (Zentralfachschule der Deutschen Süsswarenwirtschaft e.V.) vom 11.12.-13.12.1989
- FRISSE-Prospekt "Doppelüberschlag-Conche" DUC 6

## Beschreibung

Die Erfindung betrifft die Verwendung einer Mischeinrichtung, die aus einer Trommel mit einer darin drehbar gelagerten mit Antriebsmitteln versehenen Welle besteht, zum Conchieren, insbesondere von Schokoladenmassen, wobei an der Welle mehrere Mischwerkzeuge befestigt sind.

Derartige Mischeinrichtungen sind durch die deutsche Patentschrift 1 276 986 bekanntgeworden.

Mischwerkzeuge sind seit Jahrzehnten bekannt und werden in weitgehend horizontal ausgerichteten Trommeln eingesetzt, um Schüttgüter und flüssige Massen jedweder Art zu vermischen. Die Mischwerkzeuge sind auf einer Welle befestigt, die drehbar in der Trommel gelagert ist. Es muß beim Einbau der Mischwerkzeuge auf die Einbaulage der Mischwerkzeuge zur Trommelinnenwand besonders geachtet werden, sofern die Mischwerkzeuge im geringen Abstand von der Trommelinnenwand enden sollen. Durch Materialverformungen kann es bei nicht sachgemäßer Auslegung des Schleuderwerks (Welle und Mischwerkzeuge) und dessen Zuordnung zur Trommel zu einer Blockierung des Schleuderwerks in der Trommel kommen. D.h., auch ohne Produkt in der Mischvorrichtung kann es durch eine Längendehnung des Materials (Trommel und/oder Schleuderwerk) oder durch das Eigengewicht des Schleuderwerks zu einer Blockierung des Schleuderwerks in der Trommel kommen, weil einzelne Mischwerkzeuge auf Trommelflächen aufliegen. Abhilfe kann dagegen immer dadurch geschaffen werden, indem man die Mischwerkzeuge so weit von der Trommelinnenoberfläche beabstandet, daß auch bei ungünstigen Konstellationen eine Berührung der Trommel direkt durch die Mischwerkzeuge ausgeschlossen werden kann.

Durch eine derartige sehr einfache Maßnahme kann man Hochleistungsmischgeräten deshalb nicht gerecht werden, weil durch eine derartige Maßnahme meist unerwünschte Produktablagerungen an der Trommelinnenoberfläche begünstigt und auch Freiräume geschaffen werden, die während eines Mischvorgangs für die Produktbehandlung nicht im gewünschten Maße aktiv genutzt werden können.

Stand der Technik sind Pflugscharschaufeln, wie sie durch die DE-PS 1 276 986 bekanntgeworden sind. Diese Mischwerkzeuge werden in einer Trommel derart angeordnet, daß eine Produktverkeilung im Spalt zwischen dem Mischwerkzeug und der Trommelinnenoberfläche nicht stattfinden kann. Dies wird am Mischwerkzeug durch einen sich entgegen der Umlaufrichtung des Schleuderwerks öffnenden Freiwinkel erreicht. Um diese Vorgabe zu erfüllen, kann die Bodenwand des Mischwerkzeugs zurückversetzt sein, oder sie ist entsprechend angeschrägt, oder das Mischwerkzeug selbst wird schräggestellt.

Weitere Mischeinrichtungen sind aus der DE 28 02 876 C2 und der GB 2 158 365 A bekanntgeworden, die sich beide mit dem Mischen von im wesentlichen festen Mischgut befassen. Dieses Mischgut darf jedoch nicht derart zwischen Trommelinnenwand und Außenkante des Mischwerkzeuges gelangen und komprimiert werden, daß es zu einer Verkeilung des Mischguts und damit zu einer Verlangsamung, wenn nicht gar zum Stillstand der Mischwerkzeuge kommt.

Das Mischwerk der DE 28 02 876 C2 verwendet ein Mischgut aus leichteren und schwereren Partikeln. Durch Anstellung der Mischwerkzeuge und Anordnung der Seitenflanken wird die axiale Förderwirkung der Mischwerkzeuge größer oder kleiner. Diese Förderwirkung kann aber nicht mit den in der Figur der DE 28 02 876 C2 gezeigten, sich in Umlaufrichtung öffnenden Mischwerkzeugen erzielt werden, da zwischen Trommelinnenwand und Mischwerkzeuge gelangtes Mischgut den Mischvorgang zum Stillstand bringen würde. Einen Grund für die gezeigte spezielle Schrägstellung enthält die DE 28 02 876 C2 nicht.

Die GB 2 158 365 A bezieht sich hinsichtlich der konstruktiven Ausgestaltung der Mischwerkzeuge auf die US 3,027,102, wo die Außenseiten der Mischwerkzeuge entsprechend der Mischtrommel gekrümmt sind. Mit der so ausgestalteten Mischvorrichtung der GB 2 158 365 A soll ein Gemisch verhältnismäßig schnell in einen zerkleinerbaren Zustand gebracht werden, wobei das ursprüngliche Gemisch aus trockenen Pulvern oder anderen Teilchen bestehen kann, denen erst später zur Bildung eines Breies Flüssigkeit zugegeben wird. Dieses ursprünglich trockene Gemisch würde aber bei den, abweichend von der US 3,027,102, schräg gestellten Mischwerkzeugen der GB 2 158 365 A (Figuren 2 und 3), die sich in Umlaufrichtung öffnen, zwischen Trommelinnenwand und Mischwerkzeuge gelangen und den Mischvorgang auch hier stoppen.

Obwohl den Figuren der DE 28 02 876 C2 und der GB 2 158 365 A Mischvorrichtungen mit in Umlaufrichtung sich öffnenden Mischwerkzeugen offenbart zu sein scheinen, verbietet sich jedoch diese Anstellung der Mischwerkzeuge aus den obengenannten Gründen.

Aufgabe der vorliegenden Erfindung ist es, die Mischvorgänge und Materialumstrukturierungen im zu conchierenden Produkt durch die Verwendung eines geeigneten Mischwerkzeuges oder mehrerer geeigneter Mischwerkzeuge zu begünstigen.

Erfindungsgemäß wird diese Aufgabe durch die Verwendung einer Mischeinrichtung ermöglicht, wie sie in Anspruch 1 definiert ist.

Die erfindungsgemäße Verwendung der Mischeinrichtung hat den Vorteil, daß das zwischen dem Mischwerkzeug und der Trommelinnenoberfläche befindliche, zu conchierende Produkt bei einer Umdrehung des Mischwerkzeugs einer Pressung ausgesetzt wird, die eine Produktveränderung im Einzelkorn oder in Volumeneinzelbereichen von Massen bewirkt.

Bei Schokoladenmassen kann damit der "Schmelz" definiert beeinflußt werden. Das Aroma einer derartigen Masse läßt sich beeinflussen. Mit der erfindungsgemäßen Anordnung von Mischwerkzeug zu Trommelinnenoberfläche ist ein flächenhaft über die gesamte Trommellänge verteilter hoher Energieeintrag in das zu behandelnde Produkt möglich. Kleinstpartikel in der Schokoladenmasse werden umstrukturiert ohne daß Nebenreaktionen eingeleitet werden, die zu unerwünschten Sekundärpartikeln und Geschmacksfehlbildungen führen.

Durch eine derartige Maßnahme kann die Produktkonfiguration gezielt beeinflußt werden, indem ein derartiges Produkt nach einer Behandlung in der erfindungsgemäßen Anordnung, z.B. ein verändertes Fließverhalten, eine veränderte Partikeloberflächenstruktur, ein verändertes Aroma oder eine veränderte Farbgebung aufweist. Mit der erfindungsgemäßen Anordnung lassen sich eingebunden in einen Mischvorgang Produktumstrukturierungen erzielen, die mit einer Mühle oder Presse nicht wirtschaftlich bzw. reproduzierbar erzielbar sind.

Ein wesentlicher Bestandteil der erfindungsgemäßen Verwendung ist, daß aufgrund des oder der Anstellwinkel der Mischelemente zur Trommelinnenwand Produktumstrukturierungen bei der Behandlung von Massen im Mischer, Trockner, Granulator und/oder Reaktor provoziert werden. Dabei ist von entscheidender Bedeutung, daß bei der Behandlung das zu conchierende Produkt im Endbereich eines Mischwerkzeugs einer flächenhafen Pressung ausgesetzt ist. Die Krafteinwirkung auf das zu conchierende Produkt steigert sich vom Spitzenbereich des Mischwerkzeugs zum Endbereich hin.

Bei einer bevorzugten Ausführungsform weisen die Mischwerkzeuge konkav oder konvex ausgebildete Seitenwände auf, die im vorderen Bereich spitz aufeinander zulaufend und in einer Schnittlinie enden und jedoch im hinteren Bereich sich weitend enden, daß die beiden Seitenwände im unmittelbaren Abstand von der Trommelinnenoberfläche über eine der Trommelrundung weitgehend angepaßte Bodenwand miteinander verbunden sind, die die Seitenwände glatt und absatzfrei miteinander verbindet. Daher wird eine Umstrukturierung des Produkts stark unterstützt, weil derartige Mischwerkzeuge eine gute spezifische Mischleistung aufweisen. Das Produkt im Spalt zwischen Mischwerkzeug und Trommelinnenoberfläche wird häufig ausgetauscht, so daß eine homogene und gleichmäßige Behandlung des gesamten in der Trommel befindlichen Produkts gewährleistet ist. Die Seitenflächen bei derartigen Mischwerkzeugen enden von der Bodenwand ausgehend radial nach innen in den Trommelraum gerichtet in einer Schnittlinie der Seitenflächen. Es handelt sich dabei um einen Mischkörper, der beispielsweise als Hohlkörper aus zwei Seitenflächen, einer Bodenwand und einer Rückwand gebildet ist. An diesen Mischkörper schließt sich der der Bodenwand gegenüberliegende Mischarm an. Der Mischkörper und der Mischarm bilden das Mischwerkzeug.

In weiterer Ausgestaltung der Erfindung sind die einzelnen Mischwerkzeuge derart auf der Welle angeordnet, daß die einzelnen Bodenwände bei einer Umdrehung der Welle von 360° die gesamte Trommelinnenoberfläche überstreichen.

Dies hat den Vorteil, daß bei einem Misch- und Umstrukturierungsvorgang keine Volumenbereiche in der Trommel ausgespart bleiben, in denen ein Produkt behandelt werden könnte. Das Ergebnis ist über den gesamten Produktansatz (Batch) gesehen ein homogenes gleichartiges Produkt, das in Einzelbereichen betrachtet dieselben Produkteigenschaften aufweist.

In weiterer Ausgestaltung der Erfindung sind das oder die Mischwerkzeuge im Innenbereich der Trommel als Vollmischwerkzeuge symmetrisch zu einer Achse ausgebildet. Dies hat den Vorteil, daß bei Verdrängungsbewegungen im Schüttgut oder in zu behandelnden Massen die Produktverteilung im Mischraum zu gleichen Produktteilen aufteilend erfolgt. Dadurch lassen sich hohe Mischgüten erzielen.

In einer Weiterbildung der Erfindung sind neben Vollmischwerkzeugen auch Halbmischwerkzeuge auf einer Welle in der Trommel angeordnet. Diese Halbmischwerkzeuge sind Stirnwänden zugeordnet, die die Trommel zu beiden Seiten begrenzen. Die Halbmischwerkzeuge sind im vorderen Bereich weiter von der Stirnwandinnenoberfläche beabstandet als im hinteren Bereich. Über die Halbmischwerkzeuge lassen sich auch seitliche Verpressungsvorgänge erzeugen die ebenfalls Umstrukturierungsvorgänge im Produkt fördern.

Weiterhin können das oder die Bodenwände der Mischwerkzeuge eine zusätzliche Materialbeschichtung aufweisen. Dadurch kann einem zu starken Materialabrieb während eines Misch- und Umstrukturierungsvorgangs vorgebeugt werden.

Bei den Halbmischwerkzeugen sind die Seitenflächen, die unmittelbar den Stirnwänden der Trommel gegenüberliegen den Konturen der Stirnwandinnenseiten angepaßt und in den Innenbereich der Trommel weisend sind die Seitenflächen der Halbmischwerkzeuge konkav bzw. konvex ausgebildet. Damit sind die Halbmischwerkzeuge in ihrer Funktion weitgehend den Vollmischwerkzeugen angenähert.

Weitere Vorteile ergeben sich aus der Beschreibung und der beigefügten Zeichnung. Ebenso können die vorstehend genannten und die noch weiter aufgeführten Merkmale erfindungsgemäß jeweils einzeln oder in beliebigen Kombinationen miteinander verwendet werden. Die erwähnten Ausführungsformen sind nicht als abschließende Aufzählung zu verstehen, sondern haben vielmehr beispielhaften Charakter.

Die Erfindung ist in der Zeichnung dargestellt und wird anhand von Ausführungsbeispielen näher erläutert:

Es zeigt:
- Fig. 1: eine erfindungsgemäße Verwendungsanordnung von einem Mischwerkzeug zu einer Trommelinnenoberfläche im Querschnitt;
- Fig. 2: eine erfindungsgemäße Verwendungsanordnung von einem Vollmischwerkzeug und einem Halbmischwerkzeug in einer Trommel mit Stirnwand, im Schnitt und in Draufsicht;
- Fig. 3: ein für die erfindungsgemäße Verwendung geeignetes Vollmischwerkzeug in dreidimensionaler Darstellung;
- Fig. 4: ein für die erfindungsgemäße Verwendung geeignetes Halbmischwerkzeug in dreidimensionaler Darstellung.

Die einzelnen Figuren der Zeichnung zeigen den für die erfindungsgemäße Verwendung geeigneten Gegenstand teilweise stark schematisiert und sind nicht maßstäblich zu verstehen. Die Gegenstände der einzelnen Figuren sind derart dargestellt. daß ihr Aufbau deutlich gezeigt werden kann.

Fig. 1 zeigt in einer Seitenansicht und im Schnitt ein Mischwerkzeug 10, wie es auf einer Welle 11 befestigt ist und wie die Welle 11 mit dem Mischwerkzeug 10 in einer Trommel 12 angeordnet ist. Mehrere Mischwerkzeuge 10 auf der Welle 11 bilden ein Schleuderwerk. Mit Pfeilrichtung 13 ist die Drehrichtung des Schleuderwerks angedeutet. Das Mischwerkzeug 10 setzt sich aus einem Mischkörper 14 und einem Mischarm 15 zusammen. Der Mischarm 15 ist entweder an der Welle lösbar befestigt (Schraubenverbindung in Tasche) oder der Mischarm 15 ist mit der Welle 11 verschweißt.

Der in Seitenansicht gezeigte Mischkörper 14 weist in Drehrichtung des Schleuderwerks in Pfeilrichtung 13 eine Spitze 16 auf und das hintere Ende des Mischkörpers 14 ist von einer Rückwand 17 gebildet. Von einer Trommelinnenoberfläche 18 ist der Mischkörper 14 im vorderen Bereich 19 weiter beabstandet als im hinteren Bereich 20. Gelangt ein zu mischendes und umzustrukturierendes Produkt in den Spalt zwischen Mischkörper 14 und Trommelinnenoberfläche 18, so wird das Produkt bei rotierendem Schleuderwerk unter Erzeugung interpartikulärer Reibungsenergie an die Trommelinnenoberfläche 18 gepreßt.

Fig. 2 zeigt in Draufsicht und im Schnitt eine Trommel 12 mit einer Stirnwand 21 und einem Innenbereich 22. Die Welle 11 ist in den Stirnwänden 21 gelagert, wobei nur eine Stirnwand 21 in der Fig. 2 gezeigt ist. Die Lagerung selbst ist stark schematisiert dargestellt. Auf der Welle ist ein Vollmischwerkzeug 23 und ein Halbmischwerkzeug 24 angeordnet. Unter Mischwerkzeuge 10 sind sowohl Vollmischwerkzeuge 23 wie auch Halbmischwerkzeuge 24 zu verstehen. Die Beabstandung des Vollmischwerkzeugs 23 von dem Halbmischwerkzeug 24 entspricht nicht der wirklichen Anordnung dieser Werkzeuge auf der Welle 11. Weiterhin sind die Mischwerkzeuge 23, 24 in Umfangsrichtung stets versetzt angeordnet. Die wirkliche Anordnung der Mischwerkzeuge 23, 24 über den Umfang der Welle 11 gesehen kann der Fig. 2 nicht entnommen werden.

Das Vollmischwerkzeug 23 von denen je nach Größe der Trommel 12 mehrere auf der Welle 11 angeordnet sind ist bezüglich einer Achse 25 symmetrisch aufgebaut. Das Vollmischwerkzeug 23, eine Pflugscharschaufel, setzt sich aus einer Seitenfläche 26 und aus einer Seitenfläche 27 zusammen. Die beiden Seitenflächen 26, 27 sind über eine Bodenwand 28 miteinander verbunden. Die Bodenwand 28 ist glatt ausgebildet und der Kontur der Trommelinnenoberfläche 18 nachempfunden. Der Übergangsbereich von der Bodenwand 28 zu den Seitenwänden 26, 27 ist glatt und absatzfrei ausgebildet. In Drehrichtung der Welle 11 laufen die Seitenwände 26 und 27 in der Spitze 16 zusammen. Entgegen der Drehrichtung der Welle 11 erweitert sich die Bodenwand 28 und die Bodenwand 28 und die Seitenwände 26, 27 sind im hinteren Bereich über die Rückwand 17 gemeinsam miteinander verbunden. Über den Mischarm 15 ist das Vdlmischwerkzeug 23 mit der Welle 11 verbunden. Die Seitenwände 26, 27 sind in der Fig. 2 konkav verlaufend ausgebildet, wie es bei Pflugscharschaufeln üblich ist. Das Vollmischwerkzeug 23 ist im Bereich der Spitze 16 weiter von der Trommelinnenoberfläche 18 beabstandet als im Bereich der Rückwand 17. Die Breite des Vollmischwerkzeugs 23 im Bereich der Rückwand 17 ergibt sich aus der Vorgabe, wie groß die interpartikuläre Reibungsenergie, die im zu bearbeitenden Produkt erzeugt werden soll, sein soll.

Das Halbmischwerkzeug 24 setzt sich aus einer konkav verlaufenden Seitenwand 29, einer Rückwand 30, einer Bodenwand 31 und einer Seitenwand 32, die der Kontur der Stirnwand 21 nachempfunden ist, zusammen. Die Seitenwand 29, die Rückwand 30, die Bodenwand 31 und die Seitenwand 32 bilden zusammengefügt einen Hohlkörper, der über einen Mischarm 33 an der Welle 11 befestigt ist. Die Seitenwand 29, die Rückwand 30 und die Bodenwand 31 bilden in Drehrichtung der Welle 11 eine Spitze 32'. Die Drehrichtung der Welle 11 ist mit Pfeil 34 in der Fig. 2 angedeutet. Im vorderen Seitenbereich 35 ist das Halbmischwerkzeug 24 weiter von der Innenoberfläche der Stirnwand 21 entfernt als im hinteren Seitenbereich 36. Gelangt zu bearbeitendes Produkt in den Spalt zwischen dem Halbmischwerkzeug 24 und der Innenoberfläche der Stirnwand 21, so wird im zu behandelnden Produkt interpartikuläre Reibungsenergie erzeugt.

Fig. 3 zeigt eine perspektivische Ansicht eines Vollmischwerkzeugs 23, wie es in unterschiedlichen Ansichten in Fig. 1 und Fig. 2 gezeigt ist. Das Vollmischwerkzeug 23 ist aus geschwungen und konkav verlaufenden Seitenwänden 26 und 27 gebildet, die gemeinsam mit der Rückwand 17 in den Mischarm 15 übergehen. Im Bereich von der Spitze 16 zum Mischarm 15 hin verlaufend endet das Vollmischwerkzeug 23 in einer Schnittlinie 37 der Seitenwände 26, 27. Die Seitenwände 26, 27 weiten sich zur Rückwand 17 hin und sind über die Bodenwand 28 miteinander verbunden. Die Bodenwand 28 ist auch mit der Rückwand 17 verbunden. Die Seitenwände 26, 27, die Bodenwand 28 und die Rückwand 17 gehen ansatzlos ineinander über und auch im Bereich des Mischarms 15 münden die Seitenwände 26, 27 wie auch die Rückwand 17 ansatzlos in den Mischarm 15.

Fig. 4 zeigt ebenfalls in einer perspektivischen Sicht ein Halbmischwerkzeug 24, wie es beispielsweise an der Stirnwand 21 der Fig. 2 verläuft. Das Halbmischwerkzeug 24 ist aus einer geschwungen konkav verlaufenden Seitenwand 29, einer ebenen Seitenwand 32, einer Bodenwand 31 und einer Rückwand 30 gebildet. Die Wände gehen im unteren Bereich ansatzlos in den Mischarm 33 über und eine Schnittlinie (Kante) 38 zwischen den einzelnen Wänden (Seitenwände, Rückwand, Bodenwand) ist glatt und absatzfrei ausgestaltet.

Sowohl bei den Vollmischwerkzeugen 23 wie auch bei den Halbmischwerkzeugen 24 gehen die Bodenwände 28, 31 ohne Absatz unter Bildung einer Scharkante in die angrenzenden Wände über.

Ein Mischwerkzeug 10 ist unter mehreren auf einer Welle 11 befestigt. Die Welle 11 ist in einer horizontal ausgerichteten Trommel 12 beidseits in Stirnwänden 21 drehbar gelagert. Die Mischwerkzeuge 10 enden in einem geringen Abstand von der Trommelinnenoberfläche 18 und die Welle 11 verfügt über Antriebsmittel, die die Mischwerkzeuge 10 in Pfeilrichtung 13 antreiben. Die Mischwerkzeuge 10 (Vollmischwerkzeuge, Halbmischwerkzeuge) sind in Umlaufrichtung der Welle 11 im vorderen Bereich 19 weiter von der Trommelinnenoberfläche 18 beabstandet als im hinteren Bereich 20.

## Patentansprüche

1. Verwendung einer Mischeinrichtung, die aus einer Trommel (12) mit einer darin in einer einzigen Umlaufrichtung (13) drehbar gelagerten mit Antriebsmitteln versehenen Welle (11) besteht, zum Conchieren, insbesondere von Schokoladenmassen, wobei an dieser Welle (11) mehrere Mischwerkzeuge (10) befestigt sind, die in geringem Abstand von der Trommelinnenoberfläche (18) enden, wobei die Mischwerkzeuge (10), in der Umlaufrichtung (13) der Mischwerkzeuge (10) gesehen, im vorderen Bereich (19) weiter von der Trommelinnenoberfläche (18) beabstandet sind als im hinteren Bereich (20), so daß mit dieser Anordnung der Mischwerkzeuge (10) zur Trommelinnenoberfläche (18) ein flächenhaft über die gesamte Trommellänge verteilter hoher Energieeintrag in das zu behandelnde Produkt möglich ist.

2. Verwendung nach Anspruch 1, **dadurch gekennzeichnet,** daß die Mischwerkzeuge (10) konkav oder konvex ausgebildete Seitenwände (26, 27; 29, 32) aufweisen, die im vorderen Bereich (19) spitz aufeinander zulaufend und in einer Schnittlinie (37; 38) enden und jedoch im hinteren Bereich (20) sich weitend enden, daß die beiden Seitenwände (26, 27; 29, 32) im unmittelbaren Abstand von der Trommelinnenoberfläche (18) über eine der Trommelrundung weitgehend angepaßte Bodenwand (28) miteinander verbunden sind, die die Seitenwände (26, 27; 29, 32) glatt und absatzfrei miteinander verbindet.

3. Verwendung nach einem der Ansprüche 1 oder 2, **dadurch gekennzeichnet,** daß die Mischwerkzeuge (10) derart auf der Welle (11) angeordnet sind, daß das oder die Bodenwände (28) bei einer Umdrehung der Welle (11) von 360° die gesamte Trommelinnenoberfläche (18) überstreichen.

4. Verwendung nach einem der Ansprüche 1 bis 3, **dadurch gekennzeichnet,** daß die Mischwerkzeuge (10) im Innenbereich der Trommel (12) als Vollmischwerkzeuge (23) symmetrisch zu einer Achse (25) ausgebildet sind.

5. Verwendung nach Anspruch 1, **dadurch gekennzeichnet,** daß die Mischwerkzeuge (10) auf einer Welle (11) in einer Trommel (12) mit Stirnwänden (21) angeordnet sind, die die weitgehend horizontal ausgerichtete Trommel (12) begrenzen, und daß die Mischwerkzeuge (10), die unmittelbar den Stirnwänden (21) benachbart sind, Halbmischwerkzeuge (24) sind, die im vorderen Bereich (35) weiter von der Stirnwandinnenoberfläche beabstandet sind als im hinteren Bereich (36).

6. Verwendung nach einem der Ansprüche 2 bis 5, **dadurch gekennzeichnet,** daß die Bodenwand oder die Bodenwände (28, 31) eine zusätzliche Materialbeschichtung aufweisen.

7. Verwendung nach Anspruch 5 oder 6, **dadurch gekennzeichnet,** daß die den Stirnwänden (21) der Trommel (12) ummittelbar gegenüberliegenden Seitenflächen der Mischwerkzeuge (10) den Stirnwänden (21) angepaßt und von diesen beabstandet sind, und die zum Innenbereich (22) der Trommel (12) hinweisenden Seitenflächen der Mischwerkzeuge (10) konkav bzw. konvex verlaufend ausgebildet sind.

## Claims

1. Use of a mixing apparatus comprising a drum (12) with a shaft (11) having a drive mechanism mounted therein for rotation in one single direction of rotation (13), for conching, in particular of bulk chocolate, wherein a plurality of mixing tools (10) are attached to the shaft (11) which end at a small separation from the inside surface of the drum (18), wherein the mixing tools (10), as viewed in the direction of rotation of the tools (10), have a larger separation from the inside surface of the drum (18) in the leading region (19) than in the trailing region (20), the arrangement of the mixing tools (10) relative to the inside surface of the drum (18) facilitating a wide spread increased energy deposition into the product being processed over the entire length of the drum.

2. Use according to claim 1, characterized in that the mixing tools (10) have concave or convex side walls (26, 27; 29, 32) which join at a tip in the forward region (19), end in a line of intersection (37; 38), but widen towards their ends in the back region (20), and both side walls (26, 27; 29, 32) are joined to each other at close separation from the inner surface of the drum (18) via a bottom wall (28) which is largely adapted to the curvature of the drum and which joins the side walls (26, 27; 29, 32) to each other in a smooth and step-free fashion.

3. Use according to one of the claims 1 or 2,
characterized in that the mixing tools (10) are arranged on the shaft (11) in such a fashion that the bottom wall or walls (28) sweep over the entire inner surface of the drum (18) during a rotation of the shaft (11) through 360°.

4. Use according to one of the claims 1 through 3, characterized in that the mixing tools (10) are configured in the inner region of the drum (12) as full-size mixing tools (23) and are symmetric with respect to an axis (25).

5. Use according to claim 1, characterized in that the mixing tools (10) are arranged on a shaft (11) within a drum (12) having end walls (21) which delimit the largely horizontally directed drum (12) and the mixing tool or tools (10) which are immediately adjacent to the end walls (21) are half-size tools (24) which are further separated in their leading region (35) from the inner surface of the end wall than in their trailing region (36).

6. Use according to one of the claims 2 through 5, characterized in that the bottom wall or walls (28, 31) have an additional coating material.

7. Use according to claim 5 or 6, characterized in that the side walls of the mixing tools (10) immediately adjacent to the end walls (21) of the drum (12) have a surface separated from and adapted to the end walls (21) and the side walls of the mixing tools (10) facing the inner volume (22) of the drum (12) have a concave or convex side wall.

## Revendications

1. Utilisation d'un dispositif mélangeur qui est composé d'un tambour (12) muni d'un arbre (11) qui est monté dans le sens d'une seule direction rotative dans ce tambour et est lui-même muni de moyens d'entraînement, pour le malaxage, en particulier de pâtes de chocolat, plusieurs outils mélangeurs (10) étant fixés à cet arbre (11), outils mélangeurs qui se terminent à petite distance de la surface intérieure (18) du tambour, et les outils mélangeurs (10) étant plus éloignés de la surface intérieure (18) du tambour dans la région avant (19) que dans la région arrière (20), considéré dans le sens de la rotation des outils mélangeurs, de sorte qu'avec cette disposition des outils mélangeurs (10) par rapport à la surface intérieure (18) du tambour, il est possible d'obtenir un apport d'énergie dans le produit à traiter qui est à la fois élevé et réparti sur toute la longueur du tambour.

2. Utilisation selon la revendication 1, caractérisée en ce que les outils mélangeurs (10) présentent des parois latérales (26, 27 ; 29, 32) concaves ou convexes qui, dans la région avant (19), se rapprochent l'une de l'autre en pointe et se terminent par une ligne d'intersection (37, 38), tandis que, dans la région arrière (20), elles se terminent en s'élargissant et en ce que les deux parois (26, 27 ; 29, 32) sont réunies, à proximité immédiate de la surface intérieure (18) du tambour, par une paroi de fond (28) correspondant de très prés à l'arrondi du tambour, et qui relie les parois latérales (26, 27 ; 29, 32) l'une à l'autre sans rupture de ligne ni redan.

3. Utilisation selon une des revendications 1 et 2, caractérisée en ce que les outils mélangeurs (10) sont disposés sur l'arbre (11) de telle manière que la ou les paroi(s) de fond (28) balaient toute la surface intérieure (18) du tambour en un tour de 360° de l'arbre (11).

4. Utilisation selon une des revendications 1 à 3, caractérisée en ce que les outils mélangeurs (10) situé(s) dans la région intérieure du tambour (12) sont constitués par des outils mélangeurs complets (23) symétriques par rapport à un axe (25).

5. Utilisation selon la revendication 1, caractérisée en ce que les outils mélangeurs (10) sont disposés sur un arbre (11) dans un tambour (12) possédant des parois frontales (21) qui limitent le tambour (12) orienté sensiblement horizontalement et en ce que les outil(s) mélangeur(s) (10) qui sont immédiatement adjacents aux parois frontales (21) sont des demi-outils mélangeurs (24) qui sont plus éloignés de la surface intérieure de la paroi frontale dans la région avant (35) que dans la région arrière (36).

6. Utilisation selon une des revendications 2 à 5, caractérisée en ce que la paroi de fond ou les parois de fond (28, 31) présentent un revêtement de matière additionnel.

7. Utilisation selon la revendication 5 ou 6, caractérisée en ce que les surfaces latérales des outils mélangeurs (10) qui font directement face aux parois frontales (21) du tambour (12) sont adaptées aux parois frontales (21) et sont distantes de celles-ci, et les surfaces latérales des outils mélangeurs (10) qui sont dirigées vers la région intérieure (22) du tambour (12) sont de forme concave ou convexe.
